# EUROPÄISCHE PATENTSCHRIFT

(11) **EP 0 787 846 B1**
(45) Veröffentlichungstag und Bekanntmachung des Hinweises auf die Patenterteilung: **08.05.2002**
(21) Anmeldenummer: 97100999.8
(22) Anmeldetag: 23.01.1997
(51) Int. Cl.: D06B 23/18

(54) **Materialschleuse**
Sealing device
Dispositif d'étanchéité

(30) Priorität: 01.02.1996 DE 29601719 U
(43) Veröffentlichungstag der Anmeldung: 06.08.1997
(62) Teilanmeldung aus: 01114508.3
(73) Patentinhaber: Strämke, Siegfried, Dr., D-52538 Selfkant (DE)
(72) Erfinder: Strämke, Siegfried, Dr., D-52538 Selfkant (DE)
(74) Vertreter: Selting, Günther, Dipl.-Ing.

(56) Entgegenhaltungen:
- DE-A- 2 231 730
- US-A- 3 563 064
- US-A- 4 047 403
- US-A- 4 457 145

## Beschreibung

Die Erfindung betrifft eine Materialschleuse und eine Materialschleusenanordnung für das kontinuierliche Ein - und/oder Ausbringen von Strangmaterial in einen bzw. aus einem geschlossenen, eine Bearbeitungsatmosphäre aufweisenden Bearbeitungsraum.

Strangmaterialien, beispielsweise unregelmäßige Faserbündel, wie Kammzug aus Naturwolle oder regelmäßige Fasergewirke und Fasergeflechte, z.B. technische Textilien, werden in vielen Industriezweigen als Rohmaterialien und Zwischenprodukte verwendet. Um solche Strangmaterialien für einen nachfolgenden Verarbeitungsschritt vorzubereiten, werden vielfach chemische und physikalische Bearbeitungsverfahren eingesetzt, mit denen die Oberfläche des Strangmaterials modifiziert wird.

Bei chemischen Bearbeitungsverfahren werden häufig heiße, aggressive Stoffe eingesetzt, die eine Bearbeitungsatmosphäre bilden, in welcher das Strangmaterial bearbeitet wird. Die Bearbeitungsatmosphäre wird üblicherweise in einem Bearbeitungsraum oder Reaktor erzeugt, in welchen das Strangmaterial vor der Bearbeitung eingebracht wird.

Bei physikalischen Bearbeitungsverfahren, insbesondere bei einer Plasmabearbeitung wird in einem Bearbeitungsraum eine verdünnte Gasatmosphäre mit einem Druck im Bereich eines hohen Vakuums erzeugt. In einer solchen Gasatmosphäre kann ein Plasma gezündet werden, mit dem das Strangmaterial modifizierbar ist.

Wenn bei einem der genannten Bearbeitungsverfahren mit einem für intermittierenden Betrieb ausgelegten Reaktor gearbeitet wird, kann nur eine bestimmte Strangmaterialmenge als Charge je Arbeitsgang bearbeitet werden. Für jede Charge muß die Atmosphäre in dem Bearbeitungsraum neu eingestellt werden.

Um Strangmaterialien kontinuierlich bearbeiten zu können, sind Plasmareaktoren als Versuchsanlagen entwickelt worden, die einen Reaktorraum aufweisen, durch den das Strangmaterial kontinuierlich hindurchgeführt wird. Das Strangmaterial wird dabei über einen Eintrittsdurchlaß in den Bearbeitungsraum hineingeführt und über einen Austrittsdurchlaß herausgeführt. Eintritts- und Austrittsdurchlaß sind dabei einfache Wanddurchbrüche oder Anordnungen mehrerer hintereinanderliegender Wanddurchbrüche in der Wand des Bearbeitungsraums und weisen daher nur unzureichende Dichteigenschaften auf.

In U.S. 3,563,064 (Oberbegriff des Anspruches 1) ist eine Materialschleuse für das kontinuierliche Ein- oder Ausbringen von Strangmaterial beschrieben. Die Materialschleuse weist einen Trichter und einen sich an den Trichter anschließenden elastischen Schlauch auf. Der elastische Schlauch ist zwischen zwei horizontalen Platten angeordnet, deren Abstand durch eine mechanische Druckvorrichtung von Hand durch Drehen des Stellrades veränderbar ist. Aus U.S. 3,563,064 ist somit eine Materialschleuse mit veränderbarem Querschnitt bekannt, wobei die Querschnittsveränderung manuell erfolgt.

In DE 2 231 730 ist eine Materialschleuse für bandförmige Fasermatten beschrieben, die zueinander gegenüberliegende elastische Körper aufweist. Die beiden Körper liegen aneinander an und werden beim Durchführen der Fasermatte auseinandergedrückt.

In U.S. 4,047,403 ist eine spezielle fächerartige Materialschleuse mit einzelnen lamellenförmigen Elementen beschrieben. Der Querschnitt dieser Materialschleuse wird durch Verdrehen der einzelnen lamellenartigen Elemente variiert.

Der Erfindung liegt die Aufgabe zugrunde, eine Materialschleuse für das kontinuierliche Ein- und/oder Ausbringen von Strangmaterial in einen bzw. aus einem geschlossenen, eine Bearbeitungsatmosphäre aufweisenden Bearbeitungsraum zur Verfügung zu stellen, die verschleißund störungsfrei arbeitet und eine gute Abdichtung des Bearbeitungsraums bewirkt.

Die Lösung dieser Aufgabe erfolgt erfindungsgemäß mit den Merkmalen des Patentanspruchs 1.

Die erfindungsgemäße Materialschleuse weist ein rohrförmiges Anschlußelement auf, dessen Querschnitt durch Verformung veränderbar ist, wobei unter Materialschleuse ein Durchlaß für Strangmaterial verstanden wird, durch den keine wesentlichen Mengen Gas mitgenommen werden, so daß auf beiden Seiten einer Schleuse unterschiedliche Gasdrücke oder unterschiedliche Gasatmosphären herrschen können. Mit einer verstellbaren Druckvorrichtung, die das Anschlußelement, beispielsweise ein flexibles bzw. elastisches Rohr, von außen abstützt, lassen sich unterschiedliche Öffnungsquerschnitte einstellen.

Zur Steuerung der Druckvorrichtung weist die Materialschleuse erfindungsgemäß eine Steuervorrichtung auf, die aufgrund der Zugspannung im Strangmaterial die Druckvorrichtung steuert, so daß die Zugspannung in der Materialschleuse möglichst konstant bleibt.

Vorzugsweise weist die Steuervorrichtung einen Flächensensor und einen Zugkraftsensor auf. Mit dem Flächensensor läßt sich die Querschnittsfläche des das Anschlußrohr verlassenden Strangmaterials bestimmen und der Zugkraftsensor dient der Ermittlung der auf das Strangmaterial ausgeübten Zugkraft. Aus der ermittelten Zugkraft und der ermittelten Querschnittsfläche läßt sich die Zugspannung in dem Strangmaterial ermitteln, so daß die Druckvorrichtung derart steuerbar ist, daß in dem Strangmaterial zwischen dem flexiblen Rohr und der Zugvorrichtung eine konstante Spannung eingehalten wird. Dadurch ist es möglich, das Strangmaterial so eng zu umschließen, daß es sich gerade noch ohne zu reißen durch das flexible Rohr ziehen läßt. Der Gasaustausch wird dadurch minimiert. Außerdem wird erreicht, daß das in den Bearbeitungsraum transportierte Strangmaterial mit einer definierten Hemmung in den Bearbeitungsraum transportiert wird.

Im Innern des elastischen Rohres ist dabei ein Einlaßkanal ausgebildet, durch den das Strangmaterial transportiert wird. Schon durch den langgestreckten Spalt zwischen dem Rohr und dem Strangmaterial wird eine Dichtwirkung erzielt. Durch die verstellbare Druckvorrichtung, die das elastische Rohr zusammendrückt, wird der Spalt zwischen Strangmaterial und Rohrwandung justiert, wobei an dem elastischen Rohr ausgebildete Gleitflächen, die verschleißfest ausgebildet sind, es erlauben, den Gasdurchtritt durch das Anschlußelement hindurch zu minimieren. Die Materialschleuse weist ferner eine Zugvorrichtung auf, mit der das Strangmaterial durch die Einlaßöffnung des Anschlußelements hindurchgezogen wird. Die in Transportrichtung des Strangmaterials gesehen vor dem Anschlußelement liegende Zugvorrichtung gewährleistet, daß das Strangmaterial zuverlässig durch das Anschlußelement hindurch transportiert wird, auch wenn das Strangmaterial an der Wandung des Anschlußelements allseitig anliegt. Diese Ausbildung der Materialschleuse erlaubt es, vor allem unregelmässige Faserstränge oder Textilien unter Abschluß der äußeren Atmosphäre in einen Bearbeitungsraum zu führen. Die Materialschleuse kann aber auch für Drahtmaterial verwendet werden.

Die innere Oberfläche des elastischen Rohres weist weder Kanten noch Spalte auf und ist daher besonders geeignet faseriges Material aufzunehmen. Insbesondere runde Rohre sind geeignet. Ein Rohr mit im entspannten Zustand kreisförmigen Querschnitt, dessen Länge in Umfangsrichtung unveränderbar ist, hat den Vorteil, daß schon geringe Verformungen durch eine von außen aufgebrachte Druckkraft, eine große relative Querschnittsverjüngung zur Folge haben.

Die Druckvorrichtung kann einen mechanisch betätigten Drücker aufweisen. Ein solcher mechanisch betätigter Drücker kann für einen stationären Betrieb fest eingestellt sein oder auch über ein Federelement eine variable Druckkraft ausüben. Es ist ferner möglich, einen mechanisch betätigten Drücker mit einem elektronmotorisch betätigten Verstellelement vorzusehen, das eine von der momentanen Qualität des Strangmaterials abhängige Druckkraft ausübt.

Eine Druckvorrichtung mit einem hydraulisch oder pneumatisch betätigten Druckzylinder hat den Vorteil, große Druckkräfte ausüben zu können, wobei gleichzeitig, je nach Ausbildung des Druckzylinders, eine schnelle Antwort auf Steuerimpulse erfolgt. Mit einer das flexible Rohr mindestens teilweise umschließenden flexiblen Manschette, die mit einem Fluid gefüllt ist, das an eine Druckerzeugungseinrichtung angeschlossen ist, lassen sich vor allem sehr unregelmäßige Strangmaterialien, beispielsweise Kammzug von Schafwolle unter Zuhilfenahme eines flexiblen Rohres gut einschließen.

Bei einer weiteren Ausführungsform erfolgt die Änderung des Querschnitts der Einlaßöffnung des Anschlußelements durch das Strangmaterial, welches das Anschlußelement bei Bedarf aufweitet. Wenn das Anschlußelement ein Schlauch aus einem Material ist, das sich selbsttätig zurückstellt, so daß sich das Anschlußelement zusammenzieht, kann jede Art von Strangmaterial durch die Materialschleuse gefördert werden, wobei stets sichergestellt ist, daß das Anschlußelement an dem Strangmaterial anliegt. Vorzugsweise ist das Anschlußelement ein Elastomerschlauch aus einem verschleißfesten oder verschleißfest beschichteten Kunststoff. Diese Ausführungsform der Materialschleuse ist ebenfalls fest an der Behälterwand eines Reaktors bzw. Bearbeitungsraumes angeordnet und mit einer die Zugvorrichtung in Abhängigkeit von Zugspannungen in dem Strangmaterial steuernden Steuervorrichtung versehen.

Bei einer bevorzugten Weiterbildung der erfindungsgemäßen Materialschleuse zu einer Materialschleusenanordnung für das kontinuierliche Ein- und Ausbringen von Strangmaterial in einen Bearbeitungsraum ist mindestens eine Kammer vorgesehen, durch welche das Strangmaterial sowohl zu dem Bearbeitungsraum hinläuft als auch aus dem Bearbeitungsraum zurückläuft. Hierbei sind die Materialdurchlässe der Kammer bzw. der Kammern jeweils mit Schleusen für den Materialhinlauf und den Materialrücklauf versehen.

Ein Zusammenfassen des Materialein- und -auslasses in einer Kammer ist insbesondere bei der Erzeugung von Vakuum in dem Bearbeitungsraum vorteilhaft. Wenn der Einlaßbereich vom Auslaßbereich getrennt ist, ist in beiden Bereichen je eine Vakuumpumpe erforderlich. Durch das Zusammenfassen des Ein- und Ausbringens von Strangmaterial in einer Kammer ist lediglich nur eine einzige Vakuumpumpe erforderlich.

Wird in dem Bearbeitungsraum mittels der erfindungsgemäßen Materialschleusenanordnung beispielsweise Wolle als Strangmaterial verarbeitet, so vergrößert sich aufgrund der Behandlung in dem Bearbeitungsraum die Oberfläche der Wolle. Die Oberfläche des auszuschleusenden Strangmaterials ist somit größer als die des einzuschleusenden Strangmaterials. Aufgrund dieser Flächenvergrößerung wirkt das auszuschleusende Strangmaterial, das nach dem Schleusendurchtritt aus einem Bereich mit höherem Vakuum in einen Bereich mit niedrigerem Vakuum gelangt, als Getter, d.h. durch das ausgeschleuste Strangmaterial entsteht eine Pumpwirkung. Da diese Pumpwirkung die Erzeugung des Vakuums in der Kammer unterstützt, ist der Wirkungsgrad der Kammer verbessert.

Um in dem Bearbeitungsraum ein hohes Vakuum erzeugen zu können, müssen mehrere Kammern hintereinander angeordnet sein, in welchen in Richtung des Bearbeitungsraumes stufenweise das Vakuum erhöht ist. Das Strangmaterial wird zum Ein- und Ausbringen in den Bearbeitungsraum durch jede Kammer hindurchgeführt, so daß die Pumpwirkung in jeder Kammer auftritt.

Vorzugsweise ist in jeder Kammer eine Zugvorrichtung zum Einbringen und eine Zugvorrichtung zum Ausbringen des Strangmaterials vorgesehen, die synchron angetrieben sind. Aufgrund der räumlichen Zusammenfassung des Ein- und Ausbringens von Strangmaterial können die Zugvorrichtungen mit einem einzigen Motor angetrieben werden. Je nach Kammergröße und in Abhängigkeit des zu transportierenden Strangmaterials kann eine geringere Anzahl an Zugvorrichtungen ausreichend sein.

Weitere vorteilhafte Ausgestaltungen und Weiterbildungen der Erfindung ergeben sich aus den Unteransprüchen sowie aus den Zeichnungen im Zusammenhang mit der Beschreibung, die bevorzugte Ausführungsformen betrifft.

Es zeigen:
- Fig. 1: eine erste Ausführungsform einer erfindungsgemäßen Materialschleuse in einer schematisierten Darstellung in einem Längsschnitt,
- Fig. 2: die Materialschleuse in Fig. 1 in perspektivischer Darstellung,
- Fig. 3: eine zweite Ausführungsform einer erfindungsgemäßen Materialschleuse in einer schematischen Darstellung in einem Längsschnitt und
- Fig. 4: eine erfindungsgemäße Materialschleusenanordnung in einer schematischen Darstellung in einem Längsschnitt.

Die in der Figur 1 gezeigte Materialschleuse 10 ist als Eintrittsschleuse für ein faseriges Strangmaterial 12 ausgebildet, das durch eine druckfeste und gasdichte Behälterwand 14 in das Innere eines Plasmareaktores transportiert wird. Die Materialschleuse 10 weist ein mit der Behälterwand 14 verbundenes Anschlußelement 16 auf, durch das das Strangmaterial 12 mittels einer im Inneren des Plasmareaktors angeordneten Zugvorrichtung 18 hindurchgezogen wird. Die Transportrichtung des Strangmaterials 12 ist durch den Pfeil A angezeigt.

Das Anschlußelement 16 ist ein flexibles Rohr 20 aus verschleißfestem Material mit im entspannten Zustand kreisförmigen Querschnitt, das an seinem dem Bearbeitungsraum des Plasmareaktors zugewandten ersten Ende 22 in eine kreisförmige Öffnung in der Behälterwand 14 eingesetzt ist. Das Rohr 20 ist mit der Behälterwand 14 mit einer umlaufenden Schweißnaht 24 verschweißt. In seinem Inneren definiert das Rohr 20 als Einlaßöffnung 26 einen Einlaßkanal, der am ersten Ende 22 des Rohrs 20 zu dem Bearbeitungsraum des Plasmareaktors hin offen ist und der an dem zweiten Ende 28 des Rohrs 20 zur Atmosphäre offen ist.

Der Öffnungsquerschnitt der Einlaßöffnung 26 ist mittels einer Druckvorrichtung 30 verstellbar, die einen Rahmen 32 mit einem Widerlager 34 aufweist, durch den das Rohr 20 hindurchragt. An der dem Widerlager 34 gegenüberliegenden Seite des Rahmens 32 ist ein Druckbalken 36 angeordnet, der in dem Rahmen 32 geführt ist und mittels eines Hydraulikzylinders 38 betätigbar ist. Der Druckbalken 36 drückt derart auf das Rohr 20, daß das Rohr 20 zwischen dem Widerlager 34 und dem Druckbalken 36 flachgedrückt wird. Da der kreisförmige Querschnitt des Rohrs 20 an dem zweiten Ende 28 des Rohres, an dem das Strangmaterial 12 zugeführt wird, größer ist als der Querschnitt des Strangmaterials 12 ergibt sich durch die Verjüngung des Querschnitts des Rohrs 20 durch die Druckvorrichtung 30 eine trichterartige Konfiguration, durch die das Strangmaterial 12 quasi eingefädelt wird. Da das Rohr 20 in seiner Wandung weder Kanten noch Spalte aufweist, kann das Strangmaterial 12 in dem Plasmareaktor geführt werden, ohne daß die Gefahr besteht, daß es sich an der Materialschleuse 10 verhakt.

Um den Öffnungsquerschnitt des Anschlußelements 16 dem Strangmaterial 12 optimal anzupassen, ist eine Steuervorrichtung 40 vorgesehen, die über eine Steuerleitung 42 eine Druckquelle 44 steuert, die an den Hydraulikzylinder 38 über eine Druckmittelleitung 46 Hydrauliköl liefert. Die Steuervorrichtung 40 ist über eine erste Sensorleitung 48 mit einem optischen Flächensensor 50 verbunden, der die Querschnittsfläche des das flexible Rohr 20 verlassenden Strangmaterials 12 ermittelt. Ein Zugkraftsensor ermittelt die von der Zugvorrichtung 18 auf das Strangmaterial 12 ausgeübte Zugkraft und übermittelt den Wert der Zugkraft über eine zweite Sensorleitung 52 an die Steuervorrichtung 40. Die Steuervorrichtung 40 ermittelt aus der Querschnittsfläche des Strangmaterials 12 und der Zugkraft die im Strangmaterial 12 vorhandene Zugspannung. Um eine optimale Abdichtung zu erreichen, wird in der Steuervorrichtung 40 die ermittelte Zugspannung mit einem Grenzwert für die Zugspannung verglichen. Solange die Zugspannung geringer ist als der ermittelte Grenzwert, wird über die Steuerleitung 42 an die Druckquelle 44 ein Signal ausgegeben, so daß die Druckvorrichtung 30 den Druckbalken auf das Rohr 20 drückt. Wenn der Grenzwert für die Zugkraft überschritten wird, wird ein Signal ausgegeben, so daß der Druckbalken 36 zurückbewegt wird.

Um das Eindringen von unerwünschten Fremdstoffen in den Plasmareaktor zu verhindern, ist an dem Anschlußelement 16 eine Gaseinlaßvorrichtung 54 vorgesehen, durch die ein der Atmosphäre im Reaktorraum des Plasmareaktors entsprechendes Reaktions- oder Inertgas in die Einlaßöffnung 26 einleitbar ist. Das durch die Gaseinlaßvorrichtung 54 zugeführte Gas verdrängt die mit dem Strangmaterial mitgeführte Luft und trägt damit dazu bei, daß in dem Plasmareaktor die gewünschte Atmosphärenzusammensetzung erhalten bleibt.

Die Materialschleuse 110 gemäß der zweiten Ausführungsform in Fig. 3 unterscheidet sich von der Materialschleuse 10 gemäß der ersten Ausführungsform in den Fign. 1 und 2 lediglich durch die Ausgestaltung des Anschlußelements 116 sowie die Ausgestaltung der Steuervorrichtung 140. Entsprechende Teile sind daher mit Bezugszeichen versehen, die gegenüber der ersten Ausführungsform um 100 erhöht sind.

Bei der zweiten Ausführungsform ist das Anschlußelement 116 ein Elastomerschlauch 120, der in eine Öffnung in einer Behälterwand 114 eingesetzt ist. Der Elastomerschlauch 120 weist einen düsenartig verjüngten Verlauf mit einer Art Eintrittstrichter 160 und einer Art Austrittstrichter 162 auf, wobei zwischen Eintrittstrichter 160 und Austrittstrichter 162 ein Anlagebereich 164 ausgebildet ist, in dem das Anschlußelement 116 an dem Strangmaterial 112 anliegt.

Das Strangmaterial 112 wird mittels einer Zugvorrichtung 118, die zwei von einem Antriebsmotor angetriebene Transportwalzen 166,168 aufweist, durch die Einlaßöffnung 126 des Anschlußelements 116 gezogen. Um die Zugspannung in dem Strangmaterial 112 zu überwachen, ist wie bei der ersten Ausführungsform ein Flächensensor 150 vorgesehen, der über eine erste Signalleitung 148 an eine Steuervorrichtung 140 angeschlossen ist. Die von dem Antriebsmotor über die Walzen 166,168 auf das Strangmaterial 112 übertragene Kraft wird in der Zugvorrichtung 118 ermittelt und über eine zweite Steuerleitung 152 an die Steuervorrichtung 140 übertragen. Aus den zu der Steuervorrichtung 114 übermittelten Daten errechnet die Steuervorrichtung 140 die in dem Strangmaterial 112 herrschende Zugspannung. Der Antriebsmotor der Zugvorrichtung 118 wird dann von der Steuervorrichtung 140 in Abhängigkeit von der ermittelten Zugspannung beschleunigt oder abgebremst.

Wenn durch die Materialschleuse 110 gemäß der zweiten Ausführungsform ungleichförmiges Material, beispielsweise Kammzug von Schafwolle, gezogen wird, weitet sich das Anschlußelement 116 auf, wenn Verdickungen oder Knoten hindurchgezogen werden. Wenn dünne Strangabschnitte durch die Materialschleuse 110 transportiert werden, zieht sich das Anschlußelement 116 aufgrund innerer Spannungen im Anlagebereich 164 zusammen und liegt auch dann an dem Strangmaterial 112 an. Wenn das Anschlußelement außerhalb eines Bearbeitungsraumes angeordnet ist und außerhalb des Bearbeitungsraumes ein höherer Druck als im Innern des Bearbeitungsraumes herrscht, wird das Anschlußelement auch ohne innere Kräfte im Anschlußelement von dem Umgebungsdruck zusammengedrückt.

Um eine besonders gute Abdichtung zu erzielen, können auch mehrere Materialschleusen hintereinander in einer Behälterwand angeordnet werden.

In der in Fig. 4 dargestellten Materialschleusenanordnung wird ein Strangmaterial 200 durch mehrere Kammern 201-204 in einen Bearbeitungsraum 205 transportiert. Zum Einbringen des Strangmaterials 200 in den Bearbeitungsraum 205 ist in jeder Kammer 201-204 eine Zugvorrichtung 206-209 und in dem Bearbeitungsraum 205 Zugvorrichtungen 210 und 213 angeordnet. Das Strangmaterial 200 wird von den Zugvorrichtungen 206-210 in Fig. 4 nach rechts durch den Bearbeitungsraum 205 zu einer Umlenkrolle 211 transportiert. Von einer weiteren Umlenkrolle 212 wird das Strangmaterial 200 in entgegengesetzte Richtung umgelenkt, so daß es in Fig. 4 von der Zugvorrichtung 213 nach links transportiert wird. In Transportrichtung hinter der Zugvorrichtung 213 durchläuft das Strangmaterial 200 die Kammern 201-204 in entgegengesetzter Richtung. Hierzu weist jede Kammer 201-204 eine weitere Zugvorrichtung 214-217 auf. Zum Weitertransport des Strangmaterials 200 aus der Kammer 201 ist außerhalb der Kammer 201 eine weitere Zugvorrichtung 218 angeordnet.

Ferner weist jede Kammer 201-204 Schleusen 220 für den Materialhinlauf und Schleusen 221 für den Materialrücklauf auf.

Um in dem Bearbeitungsraum 205 ein hohes Vakuum mittels einer Vakuumpumpe 222, die über eine Leitung 223 mit dem Bearbeitungsraum 205 verbunden ist, erzeugen zu können, wird in den Kammern 201-204 das Vakuum stufenweise erhöht. Daher ist die Kammer 201 über eine Leitung 224 mit einer Vakuumpumpe 225 verbunden. Die benachbarte Kammer 202 ist über eine Leitung 226 mit einer Vakuumpumpe 227 verbunden, die in der Kammer 202 ein Vakkum erzeugt, das höher als das in der Kammer 201 erzeugte Vakuum ist. Entsprechend wird in der Kammer 203 mittels einer über eine Leitung 228 verbundene Vakuumpumpe 229 ein höheres Vakuum als in der Kammer 202 erzeugt. Ebenso ist das in der Kammer 204 mittels der über eine Leitung 230 mit der Kammer 204 verbundenen Vakuumpumpe 231 erzeugte Vakuum höher als das Vakuum in der Kammer 203.

Die Zugvorrichtungen 206-209 sind von einem Motor 232 synchron angetrieben. Die zum Ausbringen des Strangmaterials 200 vorgesehenen Zugvorrichtungen 214-217 sind von einem Motor 233 angetrieben. Die in dem Bearbeitungsraum 205 vorgesehenen Zugvorrichtungen 210 und 213 sowie weitere nicht dargestellte Zugvorrichtungen sind ebenfalls von Motoren antreibbar. Die Anzahl der Zugvorrichtungen kann insbesondere bei reißfestem Strangmaterial erheblich verringert werden.

## Patentansprüche

1. Materialschleuse für das kontinuierliche Ein- oder Ausbringen von Strangmaterial (12,112) in einen bzw. aus einem geschlossenen, eine Bearbeitungsatmosphäre aufweisenden Bearbeitungsraum, mit
einer Zugvorrichtung (18,118), mit der das Strangmaterial (12,112) durch eine Öffnung des Bearbeitungsraums hindurchgezogen wird, und
einem an der Öffnung des Bearbeitungsraums angeordnetem elastischen rohrförmigen Anschlußelelement (16,116), dessen Querschnitt durch eine einstellbare Druckvorrichtung (30) veränderbar ist,
**dadurch gekennzeichnet,**
**daß** eine Steuervorrichtung (40) vorgesehen ist, die aufgrund der Zugspannung in dem Strangmaterial (12) die Druckvorrichtung derart steuert, daß die Zugspannung in dem Strangmaterial (12) zwischen dem Anschlußelement (16) und der Zugvorrichtung (18) konstant ist.

2. Materialschleuse nach Anspruch 1, **dadurch gekennzeichnet, daß** die Steuervorrichtung (40) einen Flächensensor (50) und einen Zugkraftsensor aufweist, wobei mit dem Flächensensor (50) die Querschnittsfläche des das Anschlußelement (16) verlassenden Strangmaterials (12) bestimmbar ist, der Zugkraftsensor aus dem Drehmoment eines Antriebsmotors der Zugvorrichtung (18) die auf das Strangmaterial (12) ausgeübte Zugkraft bestimmt und die Steuervorrichtung (40) aus der Zugkraft und der Querschnittsfläche, die auf das Strangmaterial (12) wirkende Zugspannung ermittelt.

3. Materialschleuse Anspruch 1, **dadurch gekennzeichnet, daß** die Steuervorrichtung die Druckvorrichtung in Abhängigkeit von Belastungsänderungen des Antriebsmotors betätigt.

4. Materialschleuse nach einem der Ansprüche 1 - 3, **dadurch gekennzeichnet, daß** das Anschlußelement (16,116) im entspannten Zustand ein Rohr mit kreisförmigem Querschnitt ist.

5. Materialschleuse nach einem der Ansprüche 1 - 4, **dadurch gekennzeichnet, daß** die Druckvorrichtung einen mechanisch betätigten Drücker aufweist.

6. Materialschleuse nach einem der Ansprüche 1 - 4, **dadurch gekennzeichnet, daß** die Druckvorrichtung (30) einen fluidbetätigten Druckzylinder (38) aufweist.

7. Materialschleuse nach einem der Ansprüche 1 - 4, **dadurch gekennzeichnet, daß** die Druckvorrichtung (30) eine fluidgefüllte, das Anschlußelement (16) mindestens teilweise umschließende flexible Manschette aufweist.

8. Materialschleuse nach einem der Ansprüche 1 - 7, **dadurch gekennzeichnet, daß** das Anschlußelement (116) ein in Umfangsrichtung dehnbarer Schlauch aus einem sich selbständig zurückstellenden Material ist.

9. Materialschleuse nach einem der Ansprüche 1 - 8, **dadurch gekennzeichnet, daß** an dem Anschlußelement (16,116) eine Gaseinlaßvorrichtung (54) angeordnet ist, die im Innern des Anschlußelements (16,116) eine das Strangmaterial (12,112) einhüllende Gasatmosphäre erzeugt.

10. Materialschleusenanordnung für das kontinuierliche Ein- oder Ausbringen von Strangmaterial in einen bzw. aus einem geschlossenen eine Bearbeitungsatmosphäre aufweisenden Bearbeitungsraum, mit mehreren hintereinander angeordneten Materialschleusen gemäß einem der Ansprüche 1 - 9.

11. Materialschleusenanordnung für das kontinuierliche Ein- und Ausbringen von Strangmaterial (200) in einen und aus einem geschlossenen, eine Bearbeitungsatmosphäre aufweisenden Bearbeitungsraum (205), mit Zugvorrichtungen (206-210,213-218), die das Strangmaterial (200) durch den Bearbeitungsraum (205) ziehen, **dadurch gekennzeichnet, daß** mindestens eine Kammer (201-204) vorgesehen ist, durch welche das Strangmaterial (200) sowohl zu dem Bearbeitungsraum (205) hinläuft als auch aus dem Bearbeitungsraum (205) zurückläuft, wobei die Materialdurchlässe der Kammern (201-204) jeweils Materialschleusen (220,221) für den Materialhinlauf und den Materialrücklauf nach einem der Ansprüche 1 - 9 aufweisen.

12. Materialschleusenanordnung nach Anspruch 11, **dadurch gekennzeichnet, daß** mehrere Kammern (201-204), durch die das einzubringende und das auszubringende Strangmaterial (200) in entgegengesetzter Richtung geführt ist, hintereinander angeordnet sind.

13. Materialschleusenanordnung nach Anspruch 12, **dadurch gekennzeichnet, daß** in den Kammern (201-204) sich in Richtung des Bearbeitungsraums stufenweise erhöhendes Vakuum erzeugt ist.

14. Materialschleusenanordnung nach einem der Ansprüche 11 - 13, **dadurch gekennzeichnet, daß** in jeder Kammer (201-204) eine Zugvorrichtung (206-209) zum Einbringen des Strangmaterials (200) in die Kammer (201-204) und eine Zugvorrichtung (214-217) zum Ausbringen des Strangmaterials (200) aus einer benachbarten Kammer (201-204) oder aus dem Bearbeitungsraum (205) angeordnet ist.

15. Materialschleusenanordnung nach Anspruch 14, **dadurch gekennzeichnet, daß** die Zugvorrichtungen (206-209,214-217) synchron angetrieben sind.

## Claims

1. A material transfer device for continuously feeding or outputting strand material (12, 112) into or out of a closed treatment room in which a treatment atmosphere prevails, the material transfer device comprising
- a pulling device (18, 118) by which said strand material (12, 112) is pulled through an opening in said treatment room, and
- an elastic tubular passage element (16, 116) arranged at the opening of said treatment room, the cross-section of said passage element being variable by an adjustable pressure device (30),
**characterized in that**
- a control device (40) is provided which controls said pressure device (40) on the basis of the tensile stress in said strand material (12) such that the tensile stress in said strand material (12) is constant between said passage element (16) and said pulling device (18).

2. The material transfer device of claim 1, wherein said control device (40) comprises a surface sensor (50) and a tensile force sensor, said surface sensor (50) serving to determine the cross-sectional surface area of said strand material (12) leaving said passage element (16) and the tensile force sensor determining the tensile force applied to said strand material (12) from the torque of a drive motor of said pulling device (18), said control device (40) calculating the tensile stress acting on said strand material (12) from the tensile force and the cross-sectional surface area.

3. The material transfer device of claim 1, wherein the control device actuates said pressure means in dependence on load changes of said drive motor.

4. The material transfer device of one of claims 1-3, wherein said passage element (16, 116) is a tube with a circular cross-section when unloaded.

5. The material transfer device of one of claims 1 - 4, wherein said pressure device comprises a mechanically operated pusher.

6. The material transfer device of one of claims 1 - 4, wherein said pressure device (30) comprises a fluid-operated pressure cylinder (38).

7. The material transfer device of one of claims 1 - 4, wherein said pressure device (30) comprises a sleeve filled with fluid and enclosing said passage element (16) at least partly.

8. The material transfer device of one of claims 1-7, wherein said passage element (116) is a circumferentially expandable tube of self-restoring material.

9. The material transfer device of one of claims 1-8, wherein said passage element (16, 116) is provided with a gas inlet device (54) that creates a gas atmosphere enclosing said strand material (12, 112) within said passage element (16, 116).

10. A material transfer structure for continuously feeding or outputting strand material into or out of a closed treatment room in which a treatment atmosphere prevails, comprising a plurality of successively arranged material transfer devices according to one of claims 1 - 9.

11. A material transfer structure for continuously feeding and outputting strand material (200) into and out of a closed treatment room (205) in which a treatment atmosphere prevails, the material transfer device comprising pulling devices (206-210, 213-218) by which said strand material (200) is pulled through said treatment room (205), wherein at least one chamber (201-204) is provided through which said strand material (200) travels both towards said treatment room (205) and out from said treatment room (205), the material passages of said chambers (201-204) each having locks (220, 221) for the material feed and the material return of one claims 1 - 9.

12. The material transfer structure of claim 11, wherein a plurality of chambers (201-204) are arranged one behind the other, said strand material (200) to be fed and output being passed therethrough in opposite directions.

13. The material transfer structure of claim 12, wherein a vacuum is created in said chambers (201-204) increasing stepwise towards said treatment room.

14. The material transfer structure of one of claims 11-13, wherein each chamber (201-204) is provided with a pulling device (206-209) for introducing said strand material (200) into said chamber (201-204) and a pulling device (214-217) for outputting said strand material (200) from a neighboring chamber (201-204) or from said treatment room (205).

15. The material transfer structure of claim 14, wherein said pulling devices (206-209, 214-217) are driven synchronously.

## Revendications

1. Sas de matière destiné à l'introduction ou à l'évacuation en continu de matière en forme de boyau (12, 112) dans une ou hors d'une enceinte de traitement fermée comportant une atmosphère de traitement, avec
un dispositif de traction (18, 118), au moyen duquel la matière en forme de boyau (12, 112) est tirée à travers un orifice de l'enceinte de traitement, et
un élément de raccordement tubulaire élastique (16, 116) disposé au niveau de l'orifice de l'enceinte de traitement, dont la section transversale peut être modifiée par un dispositif de pression réglable (30),
**caractérisé en ce que**,
il est prévu un dispositif de commande (40), qui commande le dispositif de pression en raison de la contrainte de traction de la matière en forme de boyau (12) de telle sorte que la contrainte de traction de la matière en forme de boyau (12) soit constante entre l'élément de raccordement (16) et le dispositif de traction (18).

2. Sas de matière selon la revendication 1, **caractérisé en ce que** le dispositif de commande (40) comporte un détecteur de surface (50) et un détecteur de force de traction, le détecteur de surface (50) permettant de déterminer la surface en section transversale de la matière en forme de boyau (12) sortant de l'élément de raccordement (16), le détecteur de force de traction déterminant la force de traction agissant sur la matière en forme de boyau (12) à partir du couple de rotation d'un moteur d'entraînement du dispositif de traction (18), et le dispositif de commande (40) déterminant la contrainte de traction exercée sur la matière en forme de boyau (12) à partir de la force de traction et de la surface en section transversale.

3. Sas de matière selon la revendication 1, **caractérisé en ce que** le dispositif de commande actionne le dispositif de pression en fonction de variations de charge du moteur d'entraînement.

4. Sas de matière selon l'une quelconque des revendications 1 à 3, **caractérisé en ce que** l'élément de raccordement (16, 116) est à l'état détendu un tube à section transversale circulaire.

5. Sas de matière selon l'une quelconque des revendications 1 à 4, **caractérisé en ce que** le dispositif de pression comporte un poussoir actionné mécaniquement.

6. Sas de matière selon l'une quelconque des revendications 1 à 4, **caractérisé en ce que** le dispositif de pression (30) comporte un vérin de pression (38) actionné par fluide.

7. Sas de matière selon l'une quelconque des revendications 1 à 4, **caractérisé en ce que** le dispositif de pression (30) comporte une manchette flexible remplie d'un fluide, qui entoure au moins partiellement l'élément de raccordement (16).

8. Sas de matière selon l'une quelconque des revendications 1 à 7, **caractérisé en ce que** l'élément de raccordement (116) est un tuyau expansible dans la direction circonférentielle d'un matériau à mémoire de forme.

9. Sas de matière selon l'une quelconque des revendications 1 à 8, **caractérisé en ce que**, sur l'élément de raccordement (16, 116), il est prévu un dispositif d'admission de gaz (54) qui génère à l'intérieur de l'élément de raccordement (16, 116) une atmosphère de gaz enveloppant la matière en forme de boyau (12, 112).

10. Dispositif à sas de matière destiné à l'introduction ou à l'évacuation en continu de matière en forme de boyau dans une ou hors d'une enceinte de traitement fermée comportant une atmosphère de traitement, avec plusieurs sas de matière selon l'une quelconque des revendications 1 à 9 disposés les uns derrière les autres.

11. Dispositif à sas de matière destiné à l'introduction ou à l'évacuation en continu de matière en forme de boyau (200) dans une ou hors d'une enceinte de traitement fermée (205) comportant une atmosphère de traitement, avec des dispositifs de traction (206 à 210, 213 à 218) qui tirent la matière en forme de boyau (200) à travers l'enceinte de traitement (205), **caractérisé en ce qu'**il est prévu au moins une chambre (201 à 204) par laquelle la matière en forme de boyau (200), non seulement entre dans l'enceinte de traitement (205), mais revient également de l'enceinte de traitement (205), les passages respectifs de matière des chambres (201 à 204) comportant des sas de matière (220, 221) selon l'une quelconque des revendications 1 à 9 pour l'aller et pour le retour de la matière.

12. Dispositif à sas de matière selon la revendication 11, **caractérisé en ce que** plusieurs chambres (201 à 204) sont disposées les unes derrière les autres, par lesquelles la matière en forme de boyau (200) à introduire ou à évacuer passe dans des sens opposés.

13. Dispositif à sas de matière selon la revendication 12, **caractérisé en ce qu'**un vide augmentant par paliers vers l'enceinte de traitement est généré dans les chambres (201 à 204).

14. Dispositif à sas de matière selon l'une quelconque des revendications 11 à 13, **caractérisé en ce que**, dans chaque chambre (201 à 204), il est disposé un dispositif de traction (206 à 209) destiné à l'introduction de la matière en forme de boyau (200) dans les chambres (201 à 204), et un dispositif de traction (214 à 217) destiné à l'évacuation de la matière en forme de boyau (200) d'une chambre voisine (201 à 204) ou de l'enceinte de traitement (205).

15. Dispositif à sas de matière selon la revendication 14, **caractérisé en ce que** les dispositifs de traction (206 à 209, 214 à 217) sont entraînés de façon synchrone.
